# FASCICULE DE BREVET EUROPEEN

(11) **EP 0 696 767 B1**
(45) Date de publication et mention de la délivrance du brevet: **17.12.1997**
(21) Numéro de dépôt: 95401888.3
(22) Date de dépôt: 11.08.1995
(51) Int. Cl.: G04B 47/04, G04B 37/20

(54) **Montre à couvercle de boîtier et à bracelet interchangeables**
Uhr bei der sowohl Gehäusedeckel als auch Armband auswechselbar sind
Watch with interchangeable case lid and bracelet

(30) Priorité: 12.08.1994 FR 9409991
(43) Date de publication de la demande: 14.02.1996
(73) Titulaire: VAN CLEEF & ARPELS, (Société Anonyme A Directoire), 75001 Paris (FR)
(72) Inventeur: Michel, Yves, F-92310 Sevres (FR)
(74) Mandataire: Degret, Jacques

(56) Documents cités:
- EP-A- 0 280 963
- CH-A- 158 580
- CH-A- 304 792
- FR-A- 2 231 042
- US-A- 2 636 338

## Description

La présente invention est relative à une montre dont le boîtier reçoit un couvercle interchangeable ou amovible, de telle manière que l'utilisateur dispose, pour un même boîtier, d'au moins deux couvercles qu'il peut adapter au boîtier à son gré pour créer des effets décoratifs variés.

L'invention s'applique principalement aux montres-bracelets, mais elle trouve également son application dans d'autres types de montres, à savoir les montres qui sont portées en pendentifs et les montres de gousset.

On a déjà proposé divers agencements permettant de monter un couvercle de manière amovible sur un boîtier de montre. L'une des solutions proposées (par exemple par le brevet US-A-5.206.841) s'applique à une montre-bracelet dont le couvercle amovible présente deux languettes métalliques élastiques qui s'étendent sensiblement perpendiculairement au plan du couvercle, depuis la face inférieure dudit couvercle, et qui pénètrent dans des échancrures du boîtier pour venir coopérer chacune avec l'élément de renfort et de montage du bracelet, cet élément de renfort étant introduit dans une sorte de manchon, disposé le long d'un côté transversal du boîtier, et venant verrouiller la languette associée, et par conséquent le couvercle par rapport au boîtier. Cette solution présente l'inconvénient qui réside en ce que, pour enlever le couvercle, il est nécessaire de désolidariser au préalable les deux extrémités du bracelet par rapport au boîtier; au surplus, lorsque le nouveau couvercle a été mis en place, il est nécessaire de remonter les mêmes deux extrémités du bracelet sur le boîtier. Cette solution nécessite donc de l'utilisateur des opérations minutieuses, complexes et nombreuses.

Le brevet EP-A-0.280.963 décrit un agencement similaire à celui proposé par le brevet US-A-5.206.841, agencement similaire qui présente exactement le même inconvénient, à savoir que, pour enlever le couvercle que l'utilisateur souhaite remplacer par un autre couvercle, il est indispensable de désolidariser au préalable les deux extrémités du bracelet par rapport au boîtier.

Le brevet FR-A-2.231.042 décrit un autre agencement permettant un changement du couvercle de la montre. Cet autre agencement comprend deux tiges parallèles qui traversent chacune un trou percé près d'un bord transversal du couvercle et qui viennent chacune se loger par leurs deux extrémités dans des orifices percés dans les oreilles, respectivement haute et basse, entre lesquelles les deux extrémités du bracelet viennent se fixer. Cet agencement est donc exclusivement réservé aux montres à bracelet. Il n'est pas adapté aux montres portées en pendentif ni aux montres à gousset. En outre, cet agencement ne permet pas un changement aisé et rapide du bracelet, indépendamment ou simultanément au changement de couvercle.

L'invention a pour but de remédier à ces inconvénients en proposant une solution de montage amovible du couvercle qui ne nécessite de la part de l'utilisateur que des opérations simples et rapides et qui au surplus est adaptable à tous les types de montres, c'est-à-dire aux montres-bracelet, aux montres à gousset et aux montres portées en pendentif.

En outre, dans son application aux montres-bracelets, l'invention permet, selon la volonté de l'utilisateur, de changer aussi le bracelet, sans qu'il soit alors nécessaire de faire appel à un quelconque outil, donc très aisément et ce quelles que soient les compétences pratiques dudit utilisateur, en sorte que ce dernier, s'il dispose d'au moins deux couvercles et d'au moins deux bracelets, peut, selon ses désirs, donner un aspect nouveau à sa montre-bracelet en changeant soit le couvercle, soit le bracelet, soit le couvercle et le bracelet simultanément.

A cet effet, l'invention propose une montre, notamment une montre-bracelet, qui comporte un premier élément constitué par un boîtier contenant le système d'horlogerie et un second élément constitué par un couvercle interchangeable recouvrant au moins partiellement le boîtier, le couvercle étant porté par le boîtier par l'intermédiaire de moyens de montage amovible, et qui est caractérisée en ce que les moyens de montage amovible sont prévus sur les deux côtés opposés dits "latéraux" du boîtier et en ce que lesdits moyens de montage comportent, au moins d'un côté, au moins une broche portée par l'un desdits deux éléments et pénétrant dans un alésage de l'autre élément.

Ainsi, avec la montre selon l'invention, le montage et le démontage du couvercle se font sans aucune intervention sur aucun autre élément de la montre, et notamment sans aucune intervention sur les moyens de montage du bracelet sur le boîtier.

Suivant un mode de réalisation préféré de l'invention, on prévoit une broche d'un seul côté de la montre et, de l'autre côté, les moyens de montage comportent au moins une bille, chargée par un ressort, qui est portée par l'un desdits deux éléments et qui vient se placer dans un logement de l'autre élément ; en variante, on pourrait prévoir au moins une telle broche de montage de chaque côté du boîtier.

Suivant un premier mode de mise en oeuvre de l'invention, la broche est fixe sur l'élément qui la porte, en général le boîtier, le couvercle, pour son montage et son démontage par rapport au boîtier, étant déplaçable parallèlement à la broche et par basculement autour de celle-ci.

Suivant un second mode de mise en oeuvre de l'invention, la broche est mobile sur l'élément qui la porte, le montage et le démontage du couvercle par rapport au boîtier se faisant par déplacement manuel de la broche par rapport à l'élément qui la porte ; dans ce dernier cas, ou bien la broche est amovible, ou bien elle coopère avec un ressort qui la sollicite vers sa position sortie de réception de l'autre élément.

Quant au couvercle, il peut recouvrir totalement la face apparente du boîtier, auquel cas l'utilisateur doit en général le basculer autour de la broche pour dégager à la vue la face apparente du boîtier, ou bien, et de manière préférentielle, il découvre une partie de la face apparente du boîtier à travers une fenêtre.

Avantageusement, le couvercle présente, dans sa zone de réception de la broche, une section droite transversale en forme de U dont la branche centrale recouvre au moins partiellement la face apparente du boîtier et dont les branches terminales recouvrent les chants du boîtier, le long des deux côtés opposés "latéraux" dudit boîtier.

Dans le cas d'une montre-bracelet, le couvercle peut recouvrir les deux zones de montage du bracelet sur le boîtier.

Toujours dans son application à une montre-bracelet, la montre selon l'invention peut également être remarquable en ce que, sur chacun de ses deux côtés opposés dits "transversaux", la tige prévue à chaque extrémité du bracelet, pour la fixation de celui-ci au boîtier, coopère à au moins une de ses deux extrémités avec une rainure de réception de ladite extrémité de tige qui est disposée perpendiculairement à la face supérieure du boîtier et qui s'étend depuis sensiblement le plan médian dudit boîtier jusqu'à ladite face supérieure.

Sur chacun des deux bords opposés dit "transversaux" de la montre-bracelet du type précité, la tige prévue à chaque extrémité du bracelet, pour la fixation de celui-ci au boîtier, coopère à chacune de ses deux extrémités avec une telle rainure ou, en variante, coopère à l'une seulement de ses extrémités avec une telle rainure et, à l'autre de ses extrémités, avec un trou de forme conique.

On comprendra bien l'invention à la lecture du complément de description qui va suivre et en référence aux dessins annexés qui font partie de la description et dans lesquels :
- la Figure 1 est une vue schématique éclatée en perspective plongeante d'un côté d'une montre établie selon un mode de réalisation de l'invention, qui permet un changement aisé et rapide du couvercle,
- la Figure 2 est une vue analogue à la Figure 1, en perspective plongeante de l'autre côté, d'une montre établie selon un autre mode de réalisation de l'invention et qui permet un changemement aisé et rapide du couvercle et/ou du bracelet,
- la Figure 3 est une vue en plan de la montre des Figures 1 et 2, le couvercle étant monté sur le boîtier,
- la Figure 4 est une vue en coupe transversale suivant la ligne IV-IV de la montre de la Figure 3,
- la Figure 5 est une vue en coupe horizontale d'une partie d'une montre établie suivant une variante,
- la Figure 6 est une vue en plan d'une partie d'une montre établie suivant encore une autre variante,
- les Figures 7 et 8 sont des vues en perspective, respectivement avant et après assemblage, d'une montre construite selon une troisième variante, et
- les Figures 9 et 10 sont des vues en perspective, respectivement avant et après assemblage, d'une montre construite selon une quatrième variante.

Les dessins annexés, comme indiqué ci-dessus, sont établis sous forme schématique, car ils n'ont pour but que d'illustrer les moyens techniques mis en oeuvre pour réaliser l'invention, et non pas de représenter une montre sous sa forme esthétique.

Sur les Figures 1 à 4, on a représenté une montre établie suivant un mode de réalisation préféré de l'invention, dans l'application préférentielle mais non exclusive de celle-ci à une montre-bracelet.

La montre comporte, de façon connue en soi, un premier élément 1 qui est constitué par un boîtier. De manière conventionnelle, ce boîtier contient le système ou mécanisme d'horlogerie qui actionne des aiguilles 2 se déplaçant au dessus d'un cadran gradué 3 recouvert d'un verre transparent de protection 4. Sur un côté, dénommé côté "latéral" dans la présente description, le boîtier 1 présente, sur son épaisseur, un logement ou cavité 5 de réception d'un remontoir (non représenté). Sur chacun des deux côtés, dénommés ci-après côtés "transversaux", adjacents au côté latéral sur lequel est prévu le logement 5, le boîtier 1 comporte deux saillies ou oreilles 6 de réception et de montage d'une extrémité 29 du bracelet 27, par exemple par des orifices transversaux 7, 7' recevant une tige transversale 28 prévue à chaque extrémité 29 du bracelet.

La montre comporte un second élément qui est constitué par un couvercle 8 recouvrant au moins partiellement le boîtier 1 et porté par celui-ci de manière amovible, par des moyens qui seront décrits ultérieurement. Le couvercle 8 peut recouvrir totalement la face apparente 22 du boîtier 1, y compris le verre 4, mais, dans le mode de réalisation représenté, et de façon préférentielle, il est agencé pour découvrir cette face apparente du boîtier, dans la zone du verre 4, par l'intermédiaire d'une fenêtre 9 dont le contour correspond, au jeu près, à celui du verre 4.

Le couvercle 8 est monté sur le boîtier 1 de manière interchangeable ou amovible, de façon que l'utilisateur, qui dispose d'un jeu de couvercles d'aspects différents, puisse mettre en place sur le boîtier 1 le couvercle 8 de son choix et obtenir ainsi les effets esthétiques ou décoratifs qu'il souhaite.

A cet effet, le couvercle 8 est monté sur le boîtier 1 par l'intermédiaire de moyens de montage amovible qui, conformément à l'invention, sont prévus sur les deux côtés opposés dits "latéraux" du boitier et qui comportent, au moins d'un côté, au moins une broche 10 portée par l'un desdits deux éléments constitués par le boîtier 1 et le couvercle 8 et pénétrant dans un alésage 11 de l'autre de ces deux éléments 1, 8.

Dans le mode de réalisation représenté aux Figures 1 à 4, on prévoit une seule broche 10 sur un côté latéral de la montre, à l'opposé du côté recevant le remontoir 5.

Dans cette réalisation, la broche unique 10, qui s'étend parallèlement à la direction longitudinale du bracelet 27, c'est-à-dire parallèlement à la ligne "midi-6 heures" de la montre, est portée fixement par un bossage profilé 12 du boîtier, tandis que le couvercle 8 présente un bossage complémentaire 13 dans lequel est ménagé l'alésage 11 et dont le profil correspond préférentiellement, dans sa partie apparente supérieure, à celui du bossage 12 du boîtier. A titre d'exemple non limitatif, on a représenté des bossages 12 et 13 dont la partie supérieure est en arc de cercle. Par exemple également, le bossage 12 s'étend sur la demi-longueur inférieure du boîtier 1 et le bossage 13 s'étend sur la demi-longueur supérieure du couvercle 8. La broche 10 est située au dessous du niveau de la face supérieure du boîtier 1, de sorte que le bossage 13 est en saillie vers le bas (voir la Figure 4) par rapport à la partie centrale plane 14 du couvercle.

Sur son côté "latéral" opposé à celui qui porte le bossage 13, le couvercle 8 présente un bossage 15, sur toute sa longueur et de profil extérieur de préférence identique à celui des bossages 12 et 13, c'est-à-dire demi-circulaire. Le bossage 15 présente une face plane intérieure 16, qui est perpendiculaire au plan de la partie centrale 14 et tournée vers le bossage 13, et qui est destinée à venir en regard du côté latéral 17 du boîtier 1 dans lequel est ménagé le logement 5 de remontoir.

Le couvercle 8 présente donc, dans la zone où il reçoit la broche 10, une section droite transversale en forme de U dont la branche centrale 14 recouvre partiellement la face apparente supérieure du boîtier 1 et dont les branches terminales, constituées par les bossages 13 et 15, recouvrent les chants du boîtier, le long des deux côtés latéraux opposés du boîtier, totalement pour ce qui est du bossage 15 et partiellement pour ce qui est du bossage 13.

Comme on l'a indiqué précédemment, la broche de montage 10 n'est prévue que d'un seul côté de la montre. De l'autre côté, c'est-à-dire dans la zone du bossage 15 et du côté latéral 17, on prévoit des moyens complémentaires de montage amovible qui, dans l'exemple représenté, sont du type élastique. A cet effet, le bossage 15 porte sur sa face intérieure 16 au moins une bille 18, rappelée élastiquement vers l'extérieur par un ressort 19, et le côté latéral 17 du boîtier présente au moins une cavité complémentaire 20 de réception et d'immobilisation élastique de la bille 18, une rampe 21 aboutissant à la cavité 20 étant de préférence prévue à partir de la face supérieure 22 du boîtier pour faciliter l'escamotage de la bille 18 dans le bossage 15, lors de la fermeture du couvercle 8 sur le boîtier 1, avant que la bille 18 ne vienne en regard de la cavité 20 pour s'y loger partiellement et assurer ainsi un verrouillage élastique du couvercle sur le boîtier.

Pour le montage du couvercle 8 sur le boîtier 1, l'utilisateur fait d'abord coulisser le couvercle par rapport au boîtier pour faire pénétrer la broche 10 dans l'alésage 11, jusqu'à ce que les bossages 12 et 13 viennent en butée. Il bascule ensuite le couvercle 8 autour de la broche en rabattant celui-ci sur le boîtier 1, ce qui amène le bossage 15 en regard du côté latéral 17 du boîtier, la bille 18 venant d'abord coopérer avec la rampe 21 puis avec la cavité de blocage 20. La rigidité du ressort 19 est choisie pour réaliser un compromis acceptable entre un verrouillage correct et sûr et la force nécessaire à l'utilisateur pour réaliser le déverrouillage. Pour réaliser ce dernier, l'utilisateur, en forçant le couvercle 8 à l'aide d'un doigt au niveau du logement 5, fait basculer le couvercle 8 autour de la broche 10, dans le sens contraire au précédent, ce qui dégage la bille 18 de sa cavité 20. Le profil avantageusement circulaire du bossage 13, ou du moins le profil demi-circulaire de sa moitié inférieure lorsque le couvercle 8 est considéré dans sa position de verrouillage sur le boîtier 1, permet très librement les deux mouvements de basculement dudit couvercle relativement au boîtier.

Dans l'exemple représenté, on a supposé qu'il existait deux billes 18, et par conséquent deux cavités 20. Bien entendu, il est possible de prévoir un nombre différent de tels ensembles de verrouillage.

Suivant une autre variante, le couvercle pourrait être mis en place et séparé par rapport au boîtier par un simple coulissement parallèlement à la broche 10, à la manière d'un tiroir, le verrouillage se faisant alors également par des moyens élastiques du type, par exemple, à bille(s) et à cavité(s) tel que décrit ci-dessus.

Suivant une autre variante, on pourrait supprimer les moyens élastiques de verrouillage 18, 19, 20 et les remplacer par la prévision, sur le côté latéral 17, d'une seconde broche 10 analogue à la broche ci-dessus et coopérant avec un bossage du boîtier et un bossage du couvercle. Dans ce cas, si les broches sont fixes, le couvercle ne peut se déplacer, encore à la manière d'un tiroir, que parallèlement aux broches 10.

Dans ce qui précède, on a supposé que la ou les broches 10 étaient fixes mais, bien entendu, il est possible en variante de prévoir cette broche ou ces broches sous forme mobile, c'est-à-dire soit amovible, soit escamotable.

Ainsi, sur la Figure 5, on a représenté une variante qui ne diffère du mode de réalisation des Figures 1 à 4 que par le fait que la broche 10, au lieu d'être portée fixement par le bossage 12 du boîtier 1, est portée par celui-ci de manière rétractable ou escamotable à l'intérieur du bossage 12. Pour cela, la broche 10 traverse totalement le bossage 12 et, à son extrémité opposée au bossage 13 du couvercle, elle porte une tête vissée 23 de manoeuvre, un ressort de compression 24 étant logé, autour de la broche 10, entre une bague fixe 25, par exemple vissée à l'extrémité du bossage 12 opposée au bossage 13, et un anneau fendu 26 solidaire de la broche 10. Le montage vissé de la tête 23 sur la broche 10 et de la bague 25 sur le bossage 12 permettent l'assemblage du système. Le ressort 24 sollicite la broche 10 vers sa position sortie de verrouillage du couvercle 8, c'est-à-dire avec pénétration de la broche 10 dans l'alésage 11 du bossage 13. Lorsque l'utilisateur désire désolidariser les bossages 12 et 13, c'est-à-dire le boîtier 1 et le couvercle 8, il tire manuellement sur la tête 23 dans le sens de la flèche A, pour escamoter totalement la broche 10 à l'intérieur du bossage 12, à l'encontre de l'action du ressort 24, ce qui désolidarise les bossages 12 et 13. Ce montage de la Figure 5 peut être prévu aussi bien dans le cas où il existe une unique broche 10 disposée d'un seul côté de la montre que dans le cas où une telle broche est prévue de chaque côté de la montre. Dans le cas où il existe une broche 10 de chaque côté de la montre, les deux broches sont de préférence montées tête-bêche, de telle manière que le couvercle ne puisse pas coulisser accidentellement par rapport au boîtier lorsqu'il a été mis en place. Au contraire, l'enlèvement du couvercle n'est possible que par l'escamotage simultané des deux broches, ce qui a pour effet de libérer le couvercle, lequel peut alors être enlevé par déplacement perpendiculairement au plan des broches.

On a représenté sur la Figure 6, en vue extérieure en plan analogue à la Figure 3, une variante de réalisation qui peut être utilisée de la même façon que la variante de la Figure 5. Dans cette variante représentée sur la Figure 6, le couvercle 8 présente un bossage central 13 qui vient se loger entre deux bossages extrêmes 12 du boîtier 1. Chaque bossage 12 du boîtier est équipé, de manière non représentée, d'une broche escamotable 10 du même type que celle de la Figure 5, c'est-à-dire que chaque broche comporte à son extrémité opposée au bossage 13 une tête de préhension 23 qui permet à l'utilisateur de l'escamoter dans le bossage correspondant 12, suivant le sens des flèches A, pour libérer le bossage central 13 du couvercle.

Suivant une autre variante de réalisation représentée sur les Figures 7 et 8, la montre selon l'invention comprend un boîtier 1 qui présente un bossage central 12 et le couvercle 8 présente deux bossages extrêmes 13a et 13 b entre lesquels vient se loger le bossage central du boîtier. Ces trois bossages sont percés chacun d'un alésage, l'alésage du bossage supérieur 13a du couvercle étant lisse, de même que l'alésage du bossage central 12 du boîtier, tandis que l'alésage du bossage inférieur 13b du couvercle est taraudé. La montre est alors équipée d'une broche 10 à tête 25, broche dont la tige est filetée, au moins à proximité de son extrémité 30, selon un pas complémentaire du filet de l'alésage du bossage inférieur 13b. Pour libérer le couvercle 8 de la montre relativement au boîtier 1, il suffit de dévisser la broche 10, en tournant la tête 25, jusqu'à la libérer de sa fixation au niveau du bossage inférieur 13b du couvercle 8.

Suivant encore une autre variante représentée aux Figures 9 et 10, voisine de celle précitée, les alésages des trois bossages 12, 13a et 13b sont lisses. La tige de la broche 10, qui traverse ces trois alésages, est alors équipée, à une extrémité, d'une tête inamovible 31, par exemple soudée, et, à son autre extrémité, d'un écrou 32 qui coopère avec une partie filetée 33 prévue à ladite extrémité de la broche, la forme de cet écrou 32, pour des raisons esthétiques, étant identique à celle de la tête 31 de la broche. Dans ce cas, pour libérer le couvercle 8 de la montre relativement au boîtier 1, il suffit de dévisser l'écrou de la broche, en maintenant fixe de l'autre côté la tête de ladite broche, et de dégager la broche de ses trois alésages lorsque ce dévissage est terminé. Après changement du couvercle de la montre, le remontage du nouveau couvercle s'obtient par l'opération rigoureusement inverse.

Suivant une autre variante, non représentée, la ou les broches 10 pourraient être simplement amovibles, à la manière d'une goupille, pour solidariser et désolidariser les bossages du boîtier et du couvercle, l'utilisateur disposant alors d'une tige de manoeuvre permettant d'enlever la ou les broches.

Comme on peut le voir sur la Figure 3, on a décrit ci-dessus un couvercle qui recouvre par son contour extérieur l'intégralité du contour extérieur du boîtier 1, y compris les oreilles 6 de montage et de support du bracelet 27. En substitution du dispositif traditionnel dans lequel il est prévu à chaque extrémité du bracelet une tige à pompe dont chaque extrémité pénètre un orifice cylindrique 7' (visible à la Figure 1) percé dans l'épaisseur de l'oreille 6, depuis la face intérieure de cette dernière, l'invention permet d'intégrer un dispositif original qui autorise un changement aisé du bracelet de la montre lorsque son utilisateur le souhaite. Ce changement de bracelet peut alors s'obtenir soit en même temps que le changement de couvercle, soit seul et alors indépendamment du changement de couvercle.

Selon cet autre dispositif, visible en particulier à la Figure 2, les tiges 28 placées aux extrémités 29 du bracelet 27 ne sont plus téléscopiques. Les moyens de réception des extrémités de ces tiges 28 par le boîtier sont alors formés par des rainures 7, pratiquées chacune dans la face intérieure d'une oreille 6, et qui, perpendiculairement à la face supérieure 22 du boîtier 1, s'étendent depuis sensiblement le plan médian du boîtier jusqu'à ladite face supérieure 22 dudit boîtier. La distance séparant les fonds de deux rainures 7 en vis-à-vis est égale, au jeu près, à la longueur des tiges rigides 28. Il est ainsi aisé d'engager entre ces deux rainures 7 en vis-à-vis, et respectivement de dégager de ces deux rainures, sans l'aide d'aucun outil, la tige 28 d'extrémité du bracelet. Aussi, l'utilisateur de la montre selon l'invention peut changer son bracelet de montre après qu'il a fait pivoter ou coulisser le couvercle 8 relativement au boîtier 1, par l'une quelconque des opérations de pivotement ou de coulissement décrites précédemment. Lorsque le nouveau bracelet est posé, l'utilisateur verrouille à nouveau le couvercle sur son boîtier, verrouillage qui a pour effet simultané d'assurer le blocage des deux tiges 28 d'extrémités du bracelet dans leurs logements 7. En variante de cet autre dispositif, le boîtier peut comporter, sur chacun de ses deux côtés transversaux, une rainure 7 et, en vis-à-vis de cette rainure, un trou tel que 7' mais cette fois de forme conique. Chaque tige 28 est dégagée de sa position en retirant d'abord l'extrémité logée dans la rainure 7 et, à l'inverse, chaque tige 28 est replacée dans sa position de montage en introduisant d'abord une de ses extrémités dans le trou 7' de forme conique et en engageant ensuite son autre extrémité dans la rainure 7.

Naturellement, l'invention n'est pas limitée aux modes de réalisation qui ont été décrits ci-dessus ; on pourrait au contraire concevoir diverses variantes sans sortir pour autant de son cadre. Ainsi, les côtés latéraux et transversaux du boîtier de la montre pourraient être autres que rectilignes et, pour exemples, ils pourraient être curvilignes ou en lignes brisées.

## Revendications

1. Montre, notamment montre-bracelet, comportant un premier élément (1) constitué par un boîtier contenant le système d'horlogerie et un second élément (8) constitué par un couvercle interchangeable recouvrant au moins partiellement le boîtier, le couvercle étant porté par le boîtier par l'intermédiaire de moyens (10, 11, 18, 19, 20) de montage amovible, **caractérisée en ce que** les moyens de montage amovible sont prévus sur les deux côtés opposés dits "latéraux" du boîtier (1) **et en ce que** lesdits moyens de montage comportent, au moins d'un côté, au moins une broche (10) portée par l'un desdits deux éléments (1, 8) et pénétrant dans un alésage (11) de l'autre élément.

2. Montre selon la revendication 1, **caractérisée en ce que** ladite broche (10) est prévue d'un seul côté du boîtier et en ce que, de l'autre côté, les moyens de montage comportent au moins une bille (18), chargée par un ressort (19), portée par l'un desdits deux éléments (1, 8) et venant se placer dans un logement (20) de l'autre élément.

3. Montre selon la revendication 1, **caractérisée en ce qu**'au moins une broche de montage (10) est prévue de chaque côté du boîtier.

4. Montre selon l'une des revendications 1 à 3, **caractérisée en ce que** la broche (10) est fixe sur l'élément qui la porte, le couvercle (8), pour son montage et son démontage par rapport au boîtier (1), étant déplaçable parallèlement à la broche et par basculement autour de celle-ci.

5. Montre selon l'une des revendications 1 à 3, **caractérisée en ce que** la broche (10) est mobile sur l'élément qui la porte, le montage et le démontage du couvercle par rapport au boîtier (1) se faisant par déplacement manuel de la broche par rapport à l'élément qui la porte.

6. Montre selon la revendication 5, **caractérisée en ce que** la broche (10) est amovible.

7. Montre selon la revendication 5, **caractérisée en ce que** la broche (10) coopère avec un ressort (24) la sollicitant vers sa position sortie de réception de l'autre élément.

8. Montre selon l'une des revendications 1 à 7, **caractérisée en ce que** le couvercle (8) découvre une partie de la face apparente (22) du boîtier à travers une fenêtre (9).

9. Montre selon l'une des revendications 1 à 7, **caractérisée en ce que** le couvercle (8) recouvre totalement la face apparente (22) du boîtier (1).

10. Montre selon l'une des revendications 1 à 9, **caractérisée en ce que** le couvercle (8) présente, dans sa zone de réception de la broche (10), une section droite transversale en forme de U dont la branche centrale (14) recouvre au moins partiellement la face apparente (22) du boîtier (1) et dont les branches terminales (13, 15) recouvrent les chants du boîtier, le long des deux côtés opposés "latéraux" dudit boîtier.

11. Montre selon l'une des revendications 1 à 10, dans son application à une montre-bracelet, **caractérisée en ce que** le couvercle (8) recouvre totalement les deux zones de montage du bracelet sur le boîtier (1).

12. Montre selon la revendication 11, **caractérisée en ce que,** sur chacun de ses deux côtés opposés dits "transversaux", la tige (28) prévue à chaque extrémité (29) du bracelet (27), pour la fixation de celui-ci au boîtier (1), coopère à au moins une de ses deux extrémités avec une rainure (7) de réception de ladite extrémité de tige qui est disposée perpendiculairement à la face supérieure (22) du boîtier et qui s'étend depuis sensiblement le plan médian dudit boîtier jusqu'à ladite face supérieure (22).

13. Montre selon la revendication 12, **caractérisée en ce que,** sur chacun de ses deux bords opposés dits "transversaux", la tige (28) prévue à chaque extrémité (29) du bracelet (27), pour la fixation de celui-ci au boîtier (1), coopère à l'une de ses extrémités avec une rainure (7) et à l'autre de ses extrémités avec un trou (7') de forme conique.

14. Montre selon la revendication 12, **caractérisée en ce que**, sur chacun de ses deux bords opposés dits "transversaux", la tige (28) prévue à chaque extrémité (29) du bracelet (27), pour la fixation de celui-ci au boîtier (1), coopère à chacune de ses deux extrémités avec une rainure (7).

## Patentansprüche

1. Uhr, insbesondere Armbanduhr, bestehend aus einem ersten Element (1), das von einem Gehäuse gebildet ist, das das Uhrwerk enthält, und einem zweiten Element (8), das von einem austauschbaren Deckel gebildet ist, der das Gehäuse wenigstens teilweise überdeckt und an dem Gehäuse mittels lösbarer Befestigungseinrichtungen (10,11,18,19,20) gehalten ist, **dadurch gekennzeichnet**, daß die lösbaren Befestigungseinrichtungen an den zwei einander gegenüberliegenden "Längsseiten" genannten Seiten des Gehäuses (1) angeordnet sind und daß die Befestigungseinrichtungen auf wenigstens der einen Seite aus wenigstens einem von einem der beiden Elemente (1,8) gehaltenen Dorn (10) bestehen, der in eine Aufnahme (11) am anderen Element eindringt.

2. Uhr nach Anspruch 1, dadurch gekennzeichnet, daß der Dorn (10) auf einer einzigen Seite des Gehäuses vorgesehen ist und daß auf der anderen Seite die Befestigungseinrichtungen wenigstens eine kleine Kugel (18) aufweisen, die unter dem Einfluß einer Feder (19) steht und durch eines der zwei Elemente (1,8) gehalten wird und von einem Lager (20) im anderen Element aufgenommen wird.

3. Uhr nach Anspruch 1, dadurch gekennzeichnet, daß wenigstens ein Befestigungsdorn (10) auf jeder Seite des Gehäuses vorgesehen ist.

4. Uhr nach einem der Ansprüche 1 bis 3, dadurch gekennzeichnet, daß der Dorn (10) an dem ihn tragenden Element fest angebracht ist, während der Deckel (8) für seine Montage und Demontage an bzw. von dem Gehäuse (1) parallel zum Dorn und durch Verschwenkung um denselben verstellbar ist.

5. Uhr nach einem der Ansprüche 1 bis 3, dadurch gekennzeichnet, daß der Dorn (10) an dem ihn tragenden Element beweglich ist, während die Montage und die Demontage des Deckels an bzw. von dem Gehäuse (1) sich durch manuelle Verstellung des Dorns gegenüber dem ihn tragenden Element vollzieht.

6. Uhr nach Anspruch 5, dadurch gekennzeichnet, daß der Dorn (10) lösbar ist.

7. Uhr nach Anspruch 5, dadurch gekennzeichnet, daß der Dorn (10) mit einer Feder (24) zusammenwirkt, die ihn in seine das andere Element aufnehmende Stellung hinausdrückt.

8. Uhr nach einem der Ansprüche 1 bis 7, dadurch gekennzeichnet, daß der Deckel (8) einen Teil der Vorderseite (22) des Gehäuses über einem Fenster (9) freiläßt.

9. Uhr nach einem der Ansprüche 1 bis 7, dadurch gekennzeichnet, daß der Deckel (8) die Vorderseite (22) des Gehäuses vollständig freiläßt.

10. Uhr nacn einem der Ansprüche 1 bis 9, dadurch gekennzeichnet, daß der Deckel (8) in seinem Aufnahmebereich für den Dorn (10) einen U-förmigen Querschnitt aufweist, dessen Mittenschenkel (14) die Vorderseite (22) des Gehäuses (1) wenigstens teilweise überdeckt und dessen Endschenkel (13,15) die Seitenränder des Gehäuses längs der zwei gegenüberliegenden "Längsseiten" des Gehäuses überdecken.

11. Uhr nach einem der Ansprüche 1 bis 10 in ihrer Anwendung bei einer Armbanduhr, dadurch gekennzeichnet, daß der Deckel (8) die zwei Montagebereiche des Armbands am Gehäuse (1) vollständig überdeckt.

12. Uhr nach Anspruch 11, dadurch gekennzeichnet, daß an jeder ihrer zwei gegenüberliegenden, "Querseiten" genannten Seiten der Stift (28), der an jedem Ende (29) des Armbands (27) für die Befestigung desselben an dem Gehäuse (1) vorgesehen ist, an wenigstens einem seiner zwei Enden mit einer Rille (7) zur Aufnahme des genannten Stiftendes zusammenwirkt, die senkrecht zur Oberseite (22) des Gehäuses angeordnet ist und sich von im wesentlichen der Mittenebene des Gehäuses bis zur genannten Oberseite (22) erstreckt.

13. Uhr nach Anspruch 12, dadurch gekennzeichnet, daß an jeder ihrer zwei gegenüberliegenden, "Querränder" genannten Ränder der Stift (28), der an jedem Ende (29) des Armbands (12) für die Befestigung desselben am Gehäuse (1) vorgesehen ist, an einem seiner Enden mit einer Rille (7) und am anderen seiner Enden mit einem konischen Loch (7') zusammenwirkt.

14. Uhr nach Anspruch 12, dadurch gekennzeichnet, daß an jedem ihrer zwei "Querränder" genannten Ränder der Stift (28), der an jedem Ende (29) des Armbands (27) zur Befestigung desselben am Gehäuse (1) vorgesehen ist, an jedem seiner zwei Enden mit einer Rille (7) zusammenwirkt.

## Claims

1. A watch, particularly a bracelet watch, having a first element (1) constituted by a case containing a horological movement and a second element (8) constituted by an interchangeable cover covering at least partially the case, the cover being carried by the case via removable mounting means (10, 11, 18, 19, 20), characterised in that the removable mounting means are provided on the two opposite sides called "lateral" of the case (1) and in that the mounting means consist, at least on one side, of a pin (10) carried by one of the two elements (1, 8) and projecting into a bore (11) of the other element.

2. A watch according to claim 1, characterised in that the said pin (10) is provided on only one side of the case and in that, on the other side, the mounting means consist of at least one ball (18), loaded by a spring (19), carried by one of the two elements (1, 8) and accommodated in a housing (20) of the other element.

3. A watch according to claim 1, characterised in that at least one mounting pin (10) is provided on each side of the case.

4. A watch according to any one of claims 1 to 3, characterised in that the pin (10) is fixed on the element which carries it, the cover (8), for its mounting and its dismounting with respect to the case (1), being displaceable, in a parallel direction to the pin and by swinging around it.

5. A watch according to any one of claims 1 to 3, characterised in that the pin (10) is movable on the element which carries it, the mounting and dismounting of the cover with respect to the case (1) being made by manual displacement of the pin with respect to the element which carries it.

6. A watch according to claim 5, characterised in that the pin (10) is removable.

7. A watch according to claim 5, characterised in that the pin (10) co-operates with a spring (24) urging it towards its position out of engagement with the other element.

8. A watch according to any one of the claims 1 to 7, characterised in that the cover (8) exposes a part of the front face (22) of the case through a window (9).

9. A watch according to any one of the claims 1 to 7, characterised in that the cover (8) totally covers the front face (22) of the case.

10. A watch according to any one of the claims 1 to 9, characterised in that the cover (8) has, in its zone for receiving the pin (10), a normal cross-section in the form of a U of which the central branch (14) covers at least partially the front face (22) of the case (1) and of which the end branches (13, 15) cover the edges of the case, along the two opposite "lateral" sides of the said case.

11. A watch according to any one of the claims 1 to 10, in its application to a bracelet-watch, characterised in that the cover (8) totally covers the two zones for mounting the bracelet onto the case.

12. A watch according to claim 11, characterised in that, on each of its two opposite sides called "transverse", the bar (28) provided at each end (29) of the bracelet (27), for fixing it to the case (1), co-operates at one at least of the two ends with a slot (7) for receiving the end of the pin, which is arranged perpendicularly to the upper face (22) of the case and which extends from substantially the median plane of the said case as far as the said upper face (22).

13. A watch according to claim 12, characterised in that, on each of its two opposite sides called "transverse", the bar (28) provided at each end (29) of the bracelet (27), for fixing this to the case (1), co-operates at one of its ends with a groove (7) and at the other of these ends with a conical-shaped hole (7').

14. A watch according to claim 12, characterised in that, on each of its two opposite edges called "transverse", the bar (28) provided at each end (29) of the bracelet (27), for the fixing of this to the case (1), co-operates at each of its two ends with a groove (7).
